# FASCICULE DE BREVET EUROPEEN

(11) **EP 2 497 648 B1**
(45) Date de publication et mention de la délivrance du brevet: **27.08.2014**
(21) Numéro de dépôt: 11157949.6
(22) Date de dépôt: 11.03.2011
(51) Int. Cl.: B43K 7/00, B43K 8/00, B43K 5/00, B43K 8/24, B43K 7/12, B43K 21/00, B43K 21/02, B43K 5/16, B43K 24/00

(54) **Instrument d'écriture mécanique**
Mechanisches Schreibinstrument
Mechanical writing instrument

(43) Date de publication de la demande: 12.09.2012
(73) Titulaire: Guenat SA Montres Valgine, 2345 Les Breuleux (CH)
(72) Inventeur: Garinaud, Frédéric, 2340 Le Normont (CH)
(74) Mandataire: Richard, François-Régis

(56) Documents cités:
- DE-B1- 1 457 465
- US-A1- 2010 322 696
- US-B1- 6 609 846

## Description

### Domaine technique

La présente invention concerne un instrument d'écriture mécanique comportant un corps creux destiné à loger un organe d'écriture mobile entre deux positions, une inactive dans laquelle il est disposé à l'intérieur du corps et, une active dans laquelle il est au moins partiellement disposé à l'extérieur du corps, pour écrire. Cet instrument d'écriture comporte en outre
au moins un organe de commande agencé pour agir sur l'organe d'écriture, par l'intermédiaire d'au moins un engrenage et d'un organe de conversion, agencé pour transformer un mouvement de rotation de l'engrenage en un mouvement de translation de l'organe d'écriture, et le déplacer de sa position inactive à sa position active en réponse à une action prédéfinie d'un utilisateur, et
un organe élastique, agencé pour stocker de l'énergie mécanique et relié cinématiquement à l'organe d'écriture.

De manière avantageuse, l'instrument d'écriture peut comprendre un organe d'écriture présentant la forme d'une plume, d'une bille, d'un feutre ou d'un porte-mine sans sortir du cadre de l'invention.

### Etat de la technique

Des instruments d'écriture comportant un engrenage ont déjà été divulgués, comme par exemple dans le brevet US 7,097,375 B1, qui décrit un stylo mécanique répondant aux caractéristiques ci-dessus et, dans lequel l'engrenage est constitué par un pignon agencé en prise avec une crémaillère, elle-même solidaire de l'organe d'écriture. Le pignon est solidaire d'une roue agencée pour présenter une portion de sa périphérie à l'extérieur du corps du stylo, de telle manière qu'un utilisateur peut agir sur elle pour la faire tourner et déplacer l'organe d'écriture entre ses positions active et inactive.

Cependant, il faut noter, au-delà des considérations esthétiques, que l'agencement de la roue sur le côté du corps du stylo pose des problèmes d'ergonomie et rend l'utilisation de ce stylo peu pratique, non seulement pour manipuler l'organe d'écriture, mais également pour écrire.

Dans un tout autre domaine, à savoir celui de la cosmétique, le brevet DE 1457465 décrit un ustensile de maquillage comprenant un pinceau enfermé dans un corps creux portant, dans sa partie antérieure, un bouchon remplissant différents rôles puisqu'il constitue à la fois un organe de commande et un réservoir de produit cosmétique, outre le fait qu'il porte un miroir. Le corps creux enferme une première crémaillère, déplacée par le bouchon et, agencée en prise avec un pignon d'axe de rotation fixe, lui-même en prise avec une seconde crémaillère portant le pinceau. La mise en place du bouchon entraîne un déplacement vers l'avant de la première crémaillère entraînant un déplacement vers l'arrière de la seconde crémaillère, via le pignon. Dans ce mouvement, la seconde crémaillère comprime un ressort logé dans le corps creux, par application d'une pression directement sur l'une de ses extrémités. Aussi, lorsque le bouchon est retiré, il libère la première crémaillère et, donc, la seconde crémaillère, pour permettre au ressort de libérer son énergie en agissant directement sur cette dernière, pour la repousser vers l'avant du corps creux et en extraire le pinceau.

Toutefois, il convient de relever qu'un ustensile de maquillage ne répond généralement pas aux mêmes contraintes de conception qu'un instrument d'écriture, notamment pour ce qui concerne son encombrement et son ergonomie. En effet, un tel ustensile est rarement utilisé de manière prolongée comme cela peut être le cas avec un instrument d'écriture qui doit par conséquent présenter un minimum de confort en main. Le volume à disposition, pour loger le mécanisme de commande de sortie, peut être plus important dans un ustensile de maquillage que dans un instrument d'écriture. Par ailleurs, le pinceau n'est pas connecté ici au réservoir du produit à appliquer comme c'est typiquement le cas dans un instrument d'écriture. De ce fait, l'encombrement réduit du pinceau, combiné au fait que le réservoir est indépendant et déporté à l'arrière du corps de l'ustensile, laisse à disposition une place importante pour loger le mécanisme de commande, lui-même relativement encombrant. Une telle construction n'est pas adaptée pour la réalisation d'un instrument d'écriture.

On notera également qu'avec une telle construction, la vitesse d'éjection du pinceau est directement liée à la vitesse d'extraction du bouchon hors du corps creux, ce qui peut éventuellement donner lieu à une éjection brutale du pinceau.

### Divulgation de l'invention

Un but principal de la présente invention est de proposer une nouvelle alternative aux instruments d'écriture connus de l'art antérieur, notamment du point de vue de la commande des déplacements de l'organe d'écriture, en proposant une cinématique d'actionnement de ces derniers différente des cinématiques déjà connues.

A cet effet, la présente invention concerne plus particulièrement un instrument d'écriture du type mentionné plus haut, caractérisé par le fait que l'organe élastique est relié cinématiquement à l'organe d'écriture par l'intermédiaire de l'engrenage, l'organe de commande étant agencé pour permettre à l'organe élastique de libérer au moins partiellement l'énergie mécanique dans l'engrenage, en réponse à l'action prédéfinie, pour entraîner un déplacement de l'organe d'écriture de sa position inactive vers sa position active.

Grâce à ces caractéristiques, l'instrument d'écriture selon la présente invention permet d'extraire l'organe d'écriture en réponse à une manipulation simple de l'utilisateur, celle-ci n'étant pas directement liée à la course que doit parcourir l'organe d'écriture pour passer de sa position inactive à sa position active.

De manière préférée, l'instrument d'écriture selon l'invention comporte un rouage comprenant une pluralité de mobiles agencés à rotation dans le corps et définissant notamment l'engrenage, l'instrument d'écriture comprenant en outre un organe régulateur agencé pour contrôler la vitesse de rotation des mobiles. Il est ainsi possible d'ajuster, lors de la fabrication, la vitesse d'extraction de l'organe d'écriture hors du corps de l'instrument d'écriture pour procurer un effet spectaculaire et une impression de qualité.

De manière avantageuse, l'organe de conversion peut comporter une crémaillère.

Par ailleurs, l'instrument d'écriture selon l'invention peut comporter un mécanisme de remontage manuel et/ou automatique de l'organe élastique.

Dans le cas du remontage manuel, l'organe de commande peut avantageusement jouer le rôle simultané d'un organe de remontage.

De manière alternative, l'organe de remontage peut être distinct de l'organe de commande. On peut notamment prévoir que l'instrument comprend un organe de commande additionnel, qui peut présenter la forme d'une targette par exemple, et dont l'actionnement permet d'effectuer simultanément le remontage de l'organe élastique.

Un organe élastique supplémentaire peut être prévu pour assurer le retour de la targette vers sa position de repos.

Selon un mode de réalisation préféré, l'organe élastique est réalisé sous la forme d'un ressort logé dans un barillet, à l'image des sources d'énergie mécanique utilisées dans le domaine de l'horlogerie.

Par ailleurs, le corps de l'instrument d'écriture peut également comporter une fenêtre transparente, voire une portion cylindrique transparente, au travers de laquelle la cinématique de l'extraction de l'organe d'écriture peut être observée.

### Brève description des dessins

D'autres caractéristiques et avantages de la présente invention apparaîtront plus clairement à la lecture de la description détaillée de deux modes de réalisation préférés qui suit, faite en référence aux dessins annexés donnés à titre d'exemples non limitatifs et dans lesquels:
- la figure 1 représente une vue de face simplifiée d'un instrument d'écriture, selon un premier mode de réalisation préféré de la présente invention, dans une première configuration;
- la figure 2 représente une vue de face simplifiée de l'instrument d'écriture de la figure 1, dans une seconde configuration;
- la figure 3 représente une vue partielle en coupe d'un instrument d'écriture selon un second mode de réalisation préféré de la présente invention;
- la figure 4 représente une vue en perspective simplifiée d'un détail de construction de l'instrument d'écriture de la figure 3, et
- la figure 5 représente une vue en coupe d'un détail de construction de l'instrument d'écriture de la figure 3, correspondant à la partie repérée par le cercle de cette dernière figure.

### Mode(s) de réalisation de l'invention

Les figures 1 et 2 représentent une même vue de face simplifiée d'un instrument d'écriture 1, selon un premier mode de réalisation préféré de la présente invention, dans des configurations respectives de repos et d'utilisation.

L'instrument d'écriture 1 comporte un corps creux 2 présentant des portions avant 4, médiane 5 et arrière 6.

La portion avant 4 sert à loger un organe d'écriture 7 (figure 2) dans la position de repos de l'instrument d'écriture, ainsi que des mécanismes permettant, d'une part, d'assurer son maintien hors du corps 2 dans la configuration d'utilisation et, d'autre part, de permettre son retour dans le corps, pour passer de la configuration d'utilisation à la configuration de repos.

La portion avant 4 porte un organe de commande 8, présentant ici la forme d'une targette montée mobile en translation entre deux positions extrêmes pour libérer l'organe d'écriture, dans la configuration d'utilisation, et permettre son retour )à l'intérieur du corps creux 2.

La portion médiane 5 sert principalement à loger un réservoir (non représenté) dans la configuration de repos et est dimensionnée pour donner au corps une longueur usuelle. Le réservoir peut être de tout type connu, notamment un réservoir d'encre dans le cas où l'instrument d'écriture est un stylo à plume, un stylo à bille ou un stylo feutre. En alternative, le réservoir peut également être agencé pour loger des mines lorsque l'instrument d'écriture est un porte-mine.

La portion arrière 6 est destinée à contenir un mécanisme de commande de l'extraction de l'organe d'écriture 7 hors du corps 2.

De manière avantageuse, la portion arrière 6 peut être au moins partiellement réalisée en un matériau transparent pour rendre le mécanisme de commande et sa cinématique de fonctionnement apparents. Sur les figures 1 et 2, la portion arrière 6 est formée d'un tube transparent qui peut être en verre ou en saphir par exemple, de manière non limitative.

Par ailleurs, la portion arrière 6 porte également au moins un organe de commande 9 présentant ici la forme d'un poussoir.

A titre illustratif, on a représenté un mécanisme de commande, sur les figures 1 et 2, comportant deux ponts 10 (dont un seul est visible) portant des pierres 11 définissant des paliers pour des mobiles d'un rouage similaire à un rouage d'horlogerie.

En effet, l'instrument d'écriture selon la présente invention comporte un organe élastique, agencé pour stocker de l'énergie mécanique et, relié cinématiquement à l'organe d'écriture 7 par l'intermédiaire d'au moins un engrenage. L'organe de commande 9 est agencé pour permettre à l'organe élastique de libérer au moins partiellement son énergie mécanique dans l'engrenage, en réponse à une action prédéfinie d'un utilisateur, pour entraîner un déplacement de l'organe d'écriture depuis une position inactive vers une position active.

Plus précisément, l'organe élastique prend préférablement, mais de manière non limitative, la forme d'un ressort logé dans un barillet 12. Typiquement, à titre illustratif, le tambour du barillet 12 engrène avec le pignon d'un premier mobile 14 dont la roue engrène elle-même avec le pignon d'un second mobile 16. La roue du second mobile 16 est ici en prise avec le pignon d'une roue d'ancre 18 coopérant avec une ancre (non visible) actionnée par un organe régulateur 20 présentant un moment d'inertie élevé.

L'organe régulateur 20 est agencé pour limiter la vitesse de dévidage du barillet 12, de manière connue notamment dans les mécanismes de montres à sonnerie. Il est par ailleurs relié cinématiquement à un organe de conversion (non illustré) permettant de convertir le mouvement de rotation des mobiles du rouage en un mouvement de translation destiné à extraire l'organe d'écriture 7 hors du corps 2 de l'instrument 1.

On peut notamment prévoir que l'organe de conversion comporte un pignon coopérant avec une crémaillère solidaire de l'organe d'écriture.

Ainsi, lorsque, partant de la configuration de repos de la figure 1, le poussoir 9 est actionné, il libère le tambour du barillet 12 qui décharge l'énergie mécanique stockée par son ressort dans le rouage pour entraîner un déplacement de l'organe d'écriture 7, par l'intermédiaire de l'organe de conversion, et l'extraire du corps 2 pour conduire à la configuration d'utilisation illustrée sur la figure 2.

L'organe d'écriture est ici représenté sous la forme d'une pointe de stylo à bille 22.

Préférablement, un cran de verrouillage (non visible) est prévu pour maintenir l'organe d'écriture dans sa position active de la figure 2, c'est-à-dire pour l'empêcher de s'escamoter dans le corps 2 lorsqu'il est utilisé pour écrire.

Par ailleurs, un organe élastique supplémentaire (non visible) peut être prévu pour exercer une force sur l'organe d'écriture tendant à le faire rentrer dans le corps 2. Ainsi, lorsque la targette 8 est actionnée, elle libère le cran de verrouillage, ce qui entraîne le passage de l'organe d'écriture de sa position active, hors du corps 2, à sa position inactive sous l'effet de la force exercée sur lui par l'organe élastique supplémentaire.

En ce qui concerne la charge du ressort du barillet 12, plusieurs réalisations sont possibles sans sortir du cadre de la présente invention. De manière avantageuse, on peut prévoir qu'un organe de remontage 24 rotatif est disposé coaxialement à l'organe de commande 9. Ainsi, une rotation de cet organe de remontage dans un sens ou dans les deux sens agit sur le ressort du barillet pour le recharger, de manière similaire au mécanisme de remontage mis en oeuvre dans une montre.

En alternative, il est possible de prévoir que l'instrument comporte un mécanisme de remontage automatique qui peut alors comprendre une masse oscillante se déplaçant linéairement suivant la direction longitudinale de l'instrument d'écriture.

Les figures 3, 4 et 5 représentent différentes vues d'un instrument d'écriture 30 selon un second mode de réalisation. Celui-ci est illustré ici sous la forme d'un stylo à plume à titre illustratif non limitatif.

La figure 3 représente une vue d'ensemble partielle et en coupe de cet instrument d'écriture.

L'instrument d'écriture 30 comporte un corps creux présentant des portions avant 34, médiane 35 et arrière 36.

La portion avant 34 sert à loger un organe d'écriture 37 dans la position de repos de l'instrument d'écriture

La portion médiane 35 porte un organe de commande 38, présentant la forme d'une targette montée mobile en translation entre deux positions extrêmes pour libérer l'organe d'écriture, dans la configuration d'utilisation, et permettre son retour à l'intérieur du corps creux.

La portion médiane comprend également des mécanismes permettant, d'une part, d'assurer le maintien de l'organe d'écriture hors du corps dans la configuration d'utilisation et, d'autre part, de permettre son retour dans le corps, pour passer de la configuration d'utilisation à la configuration de repos.

En outre, la portion médiane 35 sert à loger un réservoir 40 dans la configuration de repos et est dimensionnée pour donner au corps une longueur usuelle.

La portion arrière 36 est destinée à contenir un mécanisme de commande de l'extraction de l'organe d'écriture 37 hors du corps et porte un organe de commande 42 à son extrémité libre, illustré ici sous la forme d'un poussoir.

Le principe de fonctionnement de l'instrument d'écriture 30 est le suivant. Une pression sur le poussoir 42 libère une denture solidaire d'une extrémité d'un ressort de barillet qui entraîne le déplacement d'une crémaillère, elle-même solidaire de l'organe mobile d'écriture 37 et du réservoir 40. La décharge du ressort de barillet provoque par conséquent la sortie de l'organe d'écriture hors du corps du stylo.

Préférablement, un cran de verrouillage (non visible) est prévu pour maintenir l'organe d'écriture dans sa position active, c'est-à-dire pour l'empêcher de s'escamoter dans le corps lorsqu'il est utilisé pour écrire.

Lorsque l'utilisateur souhaite faire entrer l'organe d'écriture dans le corps du stylo, il actionne la targette 38 en la déplaçant vers la droite sur la figure 3.

La targette 38 est solidaire d'un doigt d'entraînement 44 agencée pour agir sur un organe support 45 du réservoir 40 et lui faire suivre une course équivalente à celle de la targette.

Dans le même temps, le support entraîne la crémaillère dans sa course, cette dernière agissant sur le ressort de barillet pour le remonter. Lorsque la targette parvient en fin de course, la roue libérée suite à la pression sur le poussoir 42 est à nouveau verrouillée pour empêcher le barillet de se dévider et assurer le maintien de l'organe d'écriture dans le corps du stylo.

Un ressort hélicoïdal 46 est prévu pour agir sur la targette 38 et la ramener depuis sa position de retrait vers sa position de repos lorsqu'elle est libérée par l'utilisateur.

De manière avantageuse, un cran escamotable (non illustré) peut être prévu pour maintenir l'organe d'écriture 37 dans sa position active en étant agencé de telle manière qu'il est neutralisé par la targette lorsque cette dernière est actionnée pour opérer le retrait de l'organe d'écriture vers sa position inactive.

A titre indicatif non limitatif, il est prévu que l'instrument d'écriture 30 selon ce second mode de réalisation soit fermé par un capuchon (non représenté).

Les figures 4 et 5 représentent des vues en perspective et en coupe simplifiées d'un détail de construction de l'instrument d'écriture 30, plus précisément de son mécanisme de commande.

Ce dernier comporte une platine 48 définissant un bâti pour l'ensemble de ses composants.

Une tringle 50, en deux parties, est solidaire du poussoir 42 en étant montée sur la platine de manière à être libre en translation par rapport à cette dernière. La tringle porte un doigt d'actionnement 52 à son extrémité interne.

La crémaillère 54, solidaire de l'organe d'écriture 37, est partiellement superposée à la tringle 50 pour des questions d'encombrement.

Deux ponts 56, 57, à titre illustratif non limitatif, sont montés fixes sur la platine 48 pour porter des paliers pour différents mobiles d'un train d'engrenages.

Le mécanisme de commande comprend un barillet 58 logeant ici deux ressorts 60 superposés. Bien entendu, l'homme du métier pourra par exemple utiliser un seul ressort de barillet sans sortir du cadre de la présente invention.

Les extrémités externes des ressorts 60 sont solidaires du tambour 62 de barillet, fixe, tandis que leurs extrémités internes sont solidaires d'un arbre 64 de barillet.

D'une part, l'arbre de barillet 64 est solidaire en rotation d'un pignon 66, agencé en prise avec une roue de verrouillage 68, cette roue étant maintenue dans un état verrouillé par un dispositif de retenue fonctionnant avantageusement de manière similaire à un cliquet de rochet. Ce dispositif de retenue comprend notamment un doigt de verrouillage 70 destiné à être déplacé par le doigt d'actionnement 52 de la tringle 50 pour libérer la roue de verrouillage 68 en réponse à une pression sur le poussoir 42.

D'autre part, l'arbre de barillet 64 est également solidaire d'une roue 72 agencée en prise avec un premier mobile 74 d'un train de régulation. A titre illustratif non limitatif, on a représenté ici une roue 76 à denture en dents de scie agencée pour coopérer avec une ancre 78 pour assurer la régulation du dévidage du barillet 58. Bien entendu, comme relevé précédemment, tout autre mécanisme de régulation adapté, comme un volant inertiel par exemple, pourra être mis en oeuvre en alternative, sans sortir du cadre de la présente invention.

Par ailleurs, l'arbre de barillet 64 est également solidaire d'une roue supplémentaire 80 (visible sur la figure 5) agencée en prise avec la crémaillère 54.

Ainsi, lorsque la roue de verrouillage 68 est libérée, par pression sur le poussoir 42, le barillet peut se dévider en faisant tourner son arbre 64, la rotation correspondante de la roue supplémentaire 80 ayant pour effet de déplacer la crémaillère 54 en direction de l'avant de l'instrument d'écriture 30 et, de faire sortir l'organe d'écriture 37 du corps de l'instrument.

Comme évoqué précédemment, l'action sur la targette 38 entraîne le retour de la crémaillère dans sa position de repos et son action simultanée sur la roue supplémentaire 80, ayant pour effet de faire tourner l'arbre de barillet 64 en sens inverse pour remonter les ressorts 60 du barillet 58. Ainsi, les ressorts 60 sont chargés en vue d'une prochaine utilisation de l'instrument d'écriture 30.

On notera également la présence illustrative d'un ressort hélicoïdal supplémentaire 82 destiné à repousser le poussoir 42 dans sa position de repos une fois qu'il est libéré par l'utilisateur.

La description qui précède s'attache à décrire un mode de réalisation particulier à titre d'illustration non limitative et, l'invention n'est pas limitée à la mise en oeuvre de certaines caractéristiques particulières qui viennent d'être décrites, comme par exemple les formes spécifiquement illustrées et décrites pour les différentes parties du corps de l'instrument d'écriture, ou la structure du dispositif de commande, en particulier de son train de régulation. De même, le verrouillage de l'arbre de barillet pourrait être réalisé directement sur le pignon 66 en alternative à la mise en oeuvre d'une roue de verrouillage spécifique.

L'homme du métier ne rencontrera pas de difficulté particulière pour adapter le contenu de la présente divulgation à ses propres besoins, et mettre en oeuvre un instrument d'écriture ne reprenant qu'en partie les caractéristiques exposées ici, sans sortir du cadre de la présente invention. Bien entendu, la présente invention n'est pas limitée à un stylo à plume ou à un stylo à bille et pourra être mise en oeuvre sous toute autre forme d'instrument d'écriture compatible avec l'invention comme par exemple un porte-mine. Ainsi, lorsque l'instrument d'écriture est un porte-mine, la structure de l'organe d'écriture pourra être de toute construction connue adaptée, sans sortir du cadre de la présente invention. A titre d'exemple, la construction de la partie porte-mine peut être inspirée de l'enseignement de la demande de brevet FR 2 693 953 A1, publiée le 28 janvier 1994 au nom de S. T. Dupont S.A..

Par ailleurs, on notera qu'il est également possible de prévoir, en alternative, que la crémaillère est fixe tandis que c'est l'ensemble du mécanisme de commande qui est monté mobile dans le corps de l'instrument d'écriture sans sortir du cadre de la présente invention. Dans ce cas, la roue entraînée en rotation par le dévidage du barillet roule sur la crémaillère pour entraîner un chariot sur lequel l'ensemble du mécanisme de commande est monté. L'homme du métier ne rencontrera pas de difficulté particulière pour la mise en oeuvre d'une telle alternative.

## Revendications

1. Instrument d'écriture mécanique (1, 30) comportant un corps creux (2) destiné à loger un organe d'écriture (7, 37) mobile entre deux positions, une inactive dans laquelle il est disposé à l'intérieur dudit corps et, une active dans laquelle il est au moins partiellement disposé à l'extérieur dudit corps, pour écrire, ledit instrument d'écriture comportant en outre
au moins un organe de commande (9, 42) agencé pour agir sur ledit organe d'écriture, par l'intermédiaire d'au moins un engrenage (14, 16, 80) et d'un organe de conversion (54), agencé pour transformer un mouvement de rotation dudit engrenage (14, 16, 80) en un mouvement de translation dudit organe d'écriture (7, 37), et le déplacer de ladite position inactive à ladite position active en réponse à une action prédéfinie d'un utilisateur, et
un organe élastique (60), agencé pour stocker de l'énergie mécanique et, relié cinématiquement audit organe d'écriture (7, 37),
**caractérisé en ce que** ledit organe élastique (60) est relié cinématiquement audit organe d'écriture (7, 37) par l'intermédiaire dudit engrenage (14, 16, 80), ledit organe de commande (9, 42) étant agencé pour permettre audit organe élastique de libérer au moins partiellement ladite énergie mécanique dans ledit engrenage, en réponse à ladite action prédéfinie, pour entraîner un déplacement dudit organe d'écriture de ladite position inactive vers ladite position active.

2. Instrument d'écriture (1, 30) selon la revendication 1, **caractérisé en ce qu'**il comporte un rouage comprenant une pluralité de mobiles (14, 16, 80) agencés à rotation dans ledit corps (2) et définissant notamment ledit engrenage, ledit instrument d'écriture comprenant en outre un organe régulateur (18, 20, 76, 78) agencé pour contrôler la vitesse de rotation desdits mobiles.

3. Instrument d'écriture (1, 30) selon la revendication 2, **caractérisé en ce que** ledit organe de conversion comprend une crémaillère (54).

4. Instrument d'écriture (1, 30) selon l'une quelconque des revendications précédentes, **caractérisé en ce qu'**il comporte un mécanisme de remontage automatique dudit organe élastique (60).

5. Instrument d'écriture (1, 30) selon la revendication 4, **caractérisé en ce que** ledit mécanisme de remontage automatique comprend une masse agencée pour se déplacer suivant une direction longitudinale dudit corps.

6. Instrument d'écriture (1, 30) selon l'une quelconque des revendications précédentes, **caractérisé en ce qu'**il comporte un mécanisme de remontage manuel dudit organe élastique (60) agencé pour recharger ledit organe élastique en énergie mécanique en réponse à une action prédéfinie d'un utilisateur sur un organe de remontage (24, 38).

7. Instrument d'écriture (30) selon la revendication 6, **caractérisé en ce que** ledit organe de remontage est une targette (38) agencée pour pouvoir être déplacée entre des première et seconde positions, respectivement de repos et de retrait, pour entraîner un déplacement dudit organe d'écriture (37) de ladite position active vers ladite position inactive et pour comprimer simultanément ledit organe élastique (60).

8. Instrument d'écriture (30) selon la revendication 7, **caractérisé en ce qu'**il comporte un organe élastique supplémentaire (46) agencé pour faire passer ladite targette (38) de ladite position de retrait à ladite position de repos.

9. Instrument d'écriture (1, 30) selon l'une quelconque des revendications précédentes, **caractérisé en ce que** ledit organe élastique est un ressort (60) logé dans un barillet (12, 58).

10. Instrument d'écriture (1, 30) selon l'une quelconque des revendications précédentes, **caractérisé en ce qu'**il comporte un dispositif de retenue escamotable agencé pour retenir ledit organe d'écriture mobile (7, 37) dans sa position active.

11. Instrument d'écriture (1, 30) selon l'une quelconque des revendications précédentes, **caractérisé en ce que** ledit corps (2) comprend une fenêtre transparente, ou une portion cylindrique transparente, au travers de laquelle la cinématique correspondant au passage dudit organe d'écriture mobile (7, 37) de sa position inactive à sa position active peut être observée.

12. Instrument d'écriture (1, 30) selon l'une quelconque des revendications précédentes, **caractérisé en ce que** ledit organe d'écriture comprend une plume, une bille, un feutre ou un porte-mine.

## Patentansprüche

1. Mechanisches Schreibinstrument (1, 30), das einen Hohlkörper (2) zur Aufnahme eines Schreibelements (7, 37) umfasst, das zwischen zwei Positionen bewegbar ist, einer inaktiven, in der es im Inneren des Körpers angeordnet ist, und einer aktiven, in der es zum Schreiben mindestens teilweise außerhalb des Körpers angeordnet ist, wobei das Schreibinstrument des Weiteren Folgendes umfasst:
mindestens ein Betätigungselement (9, 42), das dazu angeordnet ist, über mindestens ein Getriebe (14, 16, 80) und ein Umwandlungselement (54), das zur Umwandlung einer Drehbewegung des Getriebes (14, 16, 80) in eine translatorische Bewegung des Schreibelements (7, 37) angeordnet ist, auf das Schreibelement zu wirken und es als Reaktion auf eine vorbestimmte Handlung eines Benutzers aus der inaktiven Position in die aktive Position zu verschieben, und
ein elastisches Element (60), das zum Speichern von mechanischer Energie angeordnet und mit dem Schreibelement (7, 37) kinematisch verbunden ist,
**dadurch gekennzeichnet, dass** das elastische Element (60) durch das Getriebe (14, 16, 80) mit dem Schreibelement (7, 37) kinematisch verbunden ist, wobei das Betätigungselement (9, 42) dazu angeordnet ist, dem elastischen Element eine zumindest teilweise Freisetzung der mechanischen Energie in das Getriebe als Reaktion auf die vorbestimmte Handlung zu gestatten, um eine Verschiebung des Schreibelements aus der inaktiven Position in die aktive Position herbeizuführen.

2. Schreibinstrument (1, 30) nach Anspruch 1, **dadurch gekennzeichnet, dass** es ein Räderwerk umfasst, das mehrere bewegliche Elemente (14, 16, 80) enthält, die in dem Körper (2) drehbar angeordnet sind und das Getriebe definieren, wobei das Schreibinstrument des Weiteren ein Steuerelement (18, 20, 76, 78) enthält, das zur Steuerung der Drehzahl der beweglichen Elemente angeordnet ist.

3. Schreibinstrument (1, 30) nach Anspruch 2, **dadurch gekennzeichnet, dass** das Umwandlungselement eine Zahnstange (54) enthält.

4. Schreibinstrument (1, 30) nach einem der vorhergehenden Ansprüche, **dadurch gekennzeichnet, dass** es einen automatischen Spannmechanismus des elastischen Elements (60) umfasst.

5. Schreibinstrument (1, 30) nach Anspruch 4, **dadurch gekennzeichnet, dass** der automatische Spannmechanismus eine Masse enthält, die angeordnet ist, um sich gemäß einer Längsrichtung des Körpers zu verschieben.

6. Schreibinstrument (1, 30) nach einem der vorhergehenden Ansprüche, **dadurch gekennzeichnet, dass** es einen manuellen Spannmechanismus des elastischen Elements (60) aufweist, der angeordnet ist, um das elastische Element als Reaktion auf eine vordefinierte Einwirkung eines Benutzers auf ein Spannelement (24, 38) wieder mit mechanischer Energie aufzuladen.

7. Schreibinstrument (30) nach Anspruch 6, **dadurch gekennzeichnet, dass** das Spannelement ein Schubriegel (38) ist, der angeordnet ist, um zwischen einer ersten und einer zweiten Ruhe- bzw. Einrückposition verschoben werden zu können, um eine Verschiebung des Schreibelements (37) von der aktiven Position in die inaktive Position herbeizuführen und gleichzeitig das elastische Element (60) zusammenzudrücken.

8. Schreibinstrument (30) nach Anspruch 7, **dadurch gekennzeichnet, dass** es ein zusätzliches elastisches Element (46) aufweist, das angeordnet ist, um den Schubriegel (38) von der Einrückposition in die Ruheposition übergehen zu lassen.

9. Schreibinstrument (1, 30) nach einem der vorhergehenden Ansprüche, **dadurch gekennzeichnet, dass** das elastische Element eine Feder (60) ist, die in einem Federhaus (12, 58) untergebracht ist.

10. Schreibinstrument (1, 30) nach einem der vorhergehenden Ansprüche, **dadurch gekennzeichnet, dass** es eine einziehbare Haltevorrichtung aufweist, die angeordnet ist, um das bewegliche Schreibelement (7, 37) in seiner aktiven Position zu halten.

11. Schreibinstrument (1, 30) nach einem der vorhergehenden Ansprüche, **dadurch gekennzeichnet, dass** der Körper (2) ein durchsichtiges Fenster oder einen durchsichtigen zylindrischen Abschnitt aufweist, durch den die dem Übergang des beweglichen Schreibelements (7, 37) von seiner inaktiven Position in seine aktive Position entsprechende Kinematik beobachtet werden kann.

12. Schreibinstrument (1, 30) nach einem der vorhergehenden Ansprüche, **dadurch gekennzeichnet, dass** das Schreibelement eine Schreibfeder, ein Kugelschreiber, einen Filzschreiber oder einen Drehbleistift enthält.

## Claims

1. Mechanical writing instrument (1, 30) comprising a hollow body (2) intended to house a writing member (7, 37) which can move between two positions, an inactive position in which it is arranged inside the said body and an active position in which it is at least partially arranged outside the said body, for writing, the said writing instrument additionally comprising
at least one control member (9, 42) designed to act on the said writing member via at least one gear (14, 16, 80) and via a conversion member (54) designed to convert a rotational movement of the said gear (14, 16, 80) into a translational movement of the said writing member (7, 37) and to move it from the said inactive position to the said active position in response to a predefined action of a user, and
an elastic member (60) designed to store mechanical energy and kinematically connected to the said writing member (7, 37),
**characterized in that** the said elastic member (60) is kinematically connected to the said writing member (7, 37) via the said gear (14, 16, 80), the said control member (9, 42) being designed to allow the said elastic member to at least partially release the said mechanical energy into the said gear, in response to the said predefined action, in order to move the said writing member from the said inactive position to the said active position.

2. Writing instrument (1, 30) according to Claim 1, **characterized in that** it comprises a wheel set comprising a plurality of wheels (14, 16, 80) rotationally arranged in the said body (2) and defining in particular the said gear, the said writing instrument additionally comprising a regulator member (18, 20, 76, 78) designed to control the speed of rotation of the said wheels.

3. Writing instrument (1, 30) according to Claim 2, **characterized in that** the said conversion member comprises a rack (54).

4. Writing instrument (1, 30) according to any one of the preceding claims, **characterized in that** it comprises a mechanism for automatically retightening the said elastic member (60).

5. Writing instrument (1, 30) according to Claim 4, **characterized in that** the said automatic retightening mechanism comprises a mass designed to move in a longitudinal direction of the said body.

6. Writing instrument (1, 30) according to any one of the preceding claims, **characterized in that** it comprises a manual retightening mechanism for the said elastic member (60) that is designed to reload the said elastic member with mechanical energy in response to a predefined action of a user on a retightening member (24, 38).

7. Writing instrument (30) according to Claim 6, **characterized in that** the said retightening member is a slide bolt (38) designed to be able to be moved between first and second positions, a rest position and a retracted position respectively, in order to move the said writing member (37) from the said active position to the said inactive position and to simultaneously compress the said elastic member (60).

8. Writing instrument (30) according to Claim 7, **characterized in that** it comprises an additional elastic member (46) designed to move the said slide bolt (38) from the said retracted position to the said rest position.

9. Writing instrument (1, 30) according to any one of the preceding claims, **characterized in that** the said elastic member is a spring (60) housed in a barrel (12, 58).

10. Writing instrument (1, 30) according to any one of the preceding claims, **characterized in that** it comprises a retractable retaining device designed to retain the said moveable writing member (7, 37) in its active position.

11. Writing instrument (1, 30) according to any one of the preceding claims, **characterized in that** the said body (2) comprises a transparent window, or a transparent cylindrical portion, through which the kinematics corresponding to the movement of the said moveable writing member (7, 37) from its inactive position to its active position can be observed.

12. Writing instrument (1, 30) according to any one of the preceding claims, **characterized in that** the said writing member comprises a pen nib, a ball, a felt tip or a propelling pencil.
